# EUROPÄISCHE PATENTSCHRIFT

(11) **EP 0 104 298 B1**
(45) Veröffentlichungstag und Bekanntmachung des Hinweises auf die Patenterteilung: **01.04.1987**
(21) Anmeldenummer: 82810399.4
(22) Anmeldetag: 24.09.1982
(51) Int. Cl.: D03D 1/00

(54) **Vorrichtung zur logistischen Bedienung von Textilmaschinen**
Device for the logistic operation of textile machines
Dispositif pour la manoeuvre logistique de machines textiles

(43) Veröffentlichungstag der Anmeldung: 04.04.1984
(73) Patentinhaber: GEBRÜDER SULZER AKTIENGESELLSCHAFT, CH-8401 Winterthur (CH)
(72) Erfinder: Meyer, Wolfgang K., Dipl.-Ing., CH-8400 Winterthur (DE); Breyer, Fritz-Werner, CH-8500 Frauenfeld (DE)

## Beschreibung

Die Erfindung betrifft eine Vorrichtung zur logistischen Bedienung von Textilmaschinen, insbesondere zur Gewährleistung von Materialnachschub, Unterhalt und Entnahme von Fertigware bei Webmaschinen.

Eine solche Vorrichtung ist z.B. in der US-PS 2 994 939 offenbart. Dabei handelt es sich um ein auf Rollen fahrbares Gestell zur Aufnahme mehrerer Kettbäume, wobei das Gestell zur Zusammenwirkung mit Teilen der Webmaschine vorgesehen ist. Diese Vorrichtung weist jedoch den Nachteil auf, dass jeweils nur ein enger Teilbereich der Webmaschine zugänglich ist. So lassen sich jeweils lediglich entweder Vorder- oder Rückseite bedienen und zwecks Wechsel von der Vorder- zur Rückseite muss das Gestell in zeitraubender Weise durch die Gänge zwischen den Maschinen zur anderen Seite der Webmaschine gerollt werden. Weiter ist die Zugänglichkeit in der Mitte der Webmaschine nicht genügend gewährleistet und es lassen sich nur eine beschränkte Zahl von Bedienungsvorgängen durchführen, da das Gestell eine sehr beschränkte Aufnahmekapazität hat. Sollen verschiedene Bedienungsvorgänge durchgeführt werden, sind zeitraubende Umrüstarbeiten am Gestell erforderlich. Ferner ist das Gestell bei den engen Platzverhältnissen in den Gängen des Websaales hinderlich sowohl für die Bedienung der Webmaschinen wie auch für den Heran- bzw. Abtransport von Material.

Zwar ist auch in der DE-A-2 832 742 eine Vorrichtung zur logistischen Bedienung von Textilmaschinen beschrieben, die ein über den Textilmaschinen bewegliches, wenigstens zwei parallele Träger aufweisendes Traggestell aufweist, wobei die Träger in Längsrichtung verstellbar sind, und wenigstens ein Träger eine Führungsanordnung für mindestens ein in dessen Längsrichtung bewegliches Element zur Aufnahme von den Textilmaschinen zusteuerbaren Arbeitsgliedern aufweist. Es ist für den Fachmann jedoch keineswegs eine Selbstverständlichkeit, diese Träger so zu gestalten, dass sie in der Querrichtung verstellbar sind, denn das Problem der Einstellung der Anlage auf verschiedene Webmaschinenbreiten stellt sich bei der Reinigung gar nicht. Es genügt, dass die mit der Brücke verfahrbaren Saugvorrichtungen zum entsprechenden Reinigungspunkt gefahren werden. Das Problem der Verschiebung stellt sich hingegen beim Einsetzen oder Ausheben von Kettbäumen etc., welche an zwei verschiedenen Punkten gleichzeitig ergriffen und gehoben werden müssen. Demgegenüber wäre eine Verschiebung der Kranträger gemäss dieser Entgegenhaltung während des Betriebes eine völlig überflüssige, die Reinigung unnötig verteuernde Massnahme.

Zum ferneren Stand der Technik gehört noch die DE-A-2 627 017, welche sich auf eine Überflur-Kettbaum- und Geschirr-Einlegevorrichtung mit automatischer Horizontalsteuerung in zwei Ebenen für Textilbetriebe bezieht. Diese Vorrichtung besteht jedoch aus starr miteinander verbundenen Trägern und ist für die Zwecke der vorliegenden Erfindung nicht brauchbar.

Aufgabe der Erfindung ist es, eine Vorrichtung der eingangs genannten Art zu schaffen, welche bei platzsparender Konstruktion eine rasche Bedienung sämtlicher Webmaschinenbereiche ermöglicht, leicht von einer Webmaschine zu einer beliebigen anderen Webmaschine im Websaal bewegt werden kann und ohne besondere Umrüstung sämtliche erforderlichen Bedienungsvorgänge gewährleistet.

Zur Lösung dieser Aufgabe dienen die Merkmale gemäss Kennzeichen von Anspruch 1.

Hierdurch lässt sich erreichen, dass Textilmaschinenteile verschiedener Längserstreckung, wie z. B. Kettbäume, Warenbäume, Schäfte usw., jederzeit an beiden Enden durch ein Greiferpaar erfasst und angehoben werden können, dessen jeweiliger Abstand beliebig einstellbar ist. Das Traggestell kann dabei in an sich bekannter Weise an in der Decke des Websaals aufgehängten Doppelträgern beweglich geführt sein, welche sich z. B. über eine Reihe von Webmaschinen, Wirkmaschinen usw. erstrecken. Durch die Bodenfreiheit wird die Zugänglichkeit der einzelnen Maschinen nicht beeinträchtigt und es ist ein leichter Hin- bzw. Abtransport z. B. von vollen bzw. leeren Kettbäumen gewährleistet, ohne dass der Betrieb der Textilmaschinen behindert wird. Die Vorrichtung kann dabei ohne weiteres so ausgelegt sein, dass jede der Textilmaschinen im Maschinensaal erfasst werden kann.

Nach einer besonders vorteilhaften Ausführung der Erfindung kann die Führungsanordnung wenigstens zwei Führungsebenen aufweisen. Hierdurch lässt sich eine einfache Linearbewegung mehrerer, z. B. paralleler Arbeitsglieder über mittels Drehantriebe bewegten Rollkörpern bewerkstelligen.

Zur gegenseitigen Verstellung können die Träger über Arbeitszylinder miteinander gekuppelt sein. Hierdurch ist eine Spreizung bzw. Zusammenführung der Träger in jeder Position des Traggestells möglich, z.B. zwecks Anpassung an verschiedene Webmaschinenbreiten.

Das Traggestell kann wenigstens einen weiteren, in der Längs- und/oder Querrichtung verschiebbaren Zusatzträger aufweisen. Hierdurch lassen sich beliebige Stellen in der Mitte der Webmaschine, z.B. Schäfte oder Kettfadenwächter, ansteuern.

Als Arbeitsglieder können schwenkbare und/ oder in ihrer Länge verstellbare Arbeitszylinder mit Greifern, Saug-, Blas- oder Schmierdüsen vorgesehen sein. Hierdurch lassen sich praktisch alle erforderlichen Arbeitsvorgänge an der Textilmaschine ohne Umrüstung auf andere Arbeitsglieder bewerkstelligen.

Als Arbeitszylinder können teleskopische hydraulische oder pneumatische Zylinder vorgesehen sein. Hierdurch ist eine besonders grosse Beweglichkeit der Arbeitsglieder und Zugänglichkeit der Textilmaschine gewährleistet.

Am Zusatzträger können wenigstens zwei, in dessen Längsrichtung gegenseitig verschiebbare Arbeitszylinder angeordnet sein. Hierdurch lassen sich Arbeitsvorgänge durch paarweise angeordnete Arbeitsglieder an mehreren Textilmaschinenteilen gleichzeitig durchführen, wie z. B. Anheben eines Kettbaums bei gleichzeitigem Anheben der Schäfte.

Die Arbeitszylinder können dabei über einen dritten Arbeitszylinder miteinander gekuppelt sein. Hierdurch lässt sich der Abstand zwischen den Arbeitszylindern unabhängig vom Abstand der Träger des Traggestells einstellen.

Weiter können an den Arbeitszylindern schiebelehrenartige Greifer zwecks Festklemmen und/ oder Heben mehrerer Schäfte und/oder Kettfadenwächter gleichzeitig vorgesehen sein. Hierdurch lässt sich ein zuverlässiges Anheben der Schäfte bewerkstelligen, ohne hohe Präzisionsanforderungen in Bezug auf Längsstellung der Greifer im Vergleich zur Schaftlänge. Es kann somit auf aufwendige optische Abtaster verzichtet werden.

Schliesslich können wenigstens zwei Arbeitsglieder mit einer dem Traggestell zugeordneten gemeinsamen Antriebs- und/oder Steuervorrichtung verbunden sein, wobei diese über Stromabnehmer mit einer Fahrleitung verbunden ist, welche sich über wenigstens zwei Textilmaschinen erstreckt zur Übertragung von Betriebsenergie und/oder Steuersignalen. Hierdurch lässt sich eine logistische Bedienung einer Mehrzahl von Textilmaschinen durch einen zentralen Befehlsstand, z.B. durch eine vollautomatische Programmsteuerung, bewerkstelligen.

Die nähere Erläuterung der Erfindung erfolgt anhand von Ausführungsbeispielen in Verbindung mit nachstehender Zeichnung. Es zeigen:
Fig. 1 eine perspektivische Darstellung einer erfindungsgemässen Vorrichtung, welche über eine Reihe von Webmaschinen beweglich ist, und Arbeitsglieder mit Greifern zur Bedienung von Kettbaum, Warenbaum und Schäften aufweist,
Fig. 2 eine teilweise schematische Seitenansicht der Vorrichtung nach Fig. 1, gemäss Pfeil 11, welche ein zusätzliches Arbeitsglied mit Saug-, Blas- oder Schmierdüsen aufweist, und
Fig. 3 eine andere Ausführung der Vorrichtung mit Arbeitsgliedern zur Heranführung eines Schussfaden-Spulengestells und Auswechselung der Schussfadenspulen an einer Webmaschine.

Zwei Webmaschinen 10, 12 (Fig. 1, 2) weisen je zwei Seitenwangen 14, 16, ein eine Schussfadenspule 18, einen Fadenspeicher 20 und einen Fadenspanner 22 aufweisendes Schussaggregat 24, sowie durch eine Schaftmaschine 26 bewegte Schäfte 28 auf, wobei die von einem Kettbaum 29 abgewickelten Kettfäden 30 über einen Umlenkbaum 32, durch die Schäfte 28 und durch ein Riet 34 geführt sind und die Fertigware 36 über einen Brustbaum 37, eine Warenabzugswalze 38 und einen Umlenkbaum 39 auf einem Warenbaum 40 aufgewickelt wird.

Ein über der Webmaschine 10 bewegliches Traggestell 42 weist zwei parallele Träger 44, 46 auf, welche als Führung eine aus je einem oberen Flansch 45 und einem unteren Flansch 47 bestehende Doppelflanschführung aufweisen und mittels Rollkonsolen 48, 50, 52, 54 an zwei in der Decke des Websaals in Längsrichtung der Webmaschinenreihe angeordneten Flanschträgern 56, 58 aufgehängt sind und miteinander über teleskopische Arbeitszylinder 60, 62 gekuppelt sind. Zur Fortbewegung des Traggestells 42 entlang der Flanschträger 56, 58 dient ein elektrischer Fahrmotor 64, dessen Stromleitung 66 mit einer Antriebs- und/oder Steuervorrichtung 68 verbunden ist, welche ihrerseits über zwei Stromabnehmer 70, 72 mit den Drähten 74, 76 einer an einen zentralen Signalgeber 78 angeschlossenen Fahrleitung 80 verbunden sind.

Die Antriebs- und/oder Steuervorrichtung 68 ruht auf einem sich quer zu den Trägern 44, 46 erstreckenden Zusatzträger 82, welcher ähnlich wie die Träger 44, 46 als Führung einen oberen Flansch 84 und einen unteren Flansch 86 aufweist. Der Zusatzträger 82 ist an seinem oberen Flansch 84 über Rollkonsolen 85, 87 auf Rollwagen 88, 90 abgestützt, welche ihrerseits über Rollkonsolen 92, 94, 96, 98 auf dem oberen Flansch 45 der Träger 44, 46 abgestützt sind, wobei die Flansche somit Führungsflächen bilden. Durch den Fahrmotor 100 kann der Zusatzträger 82 in seiner Längsrichtung gemäss Pfeil 101 verschoben werden, während durch die Fahrmotoren 102, 104 eine Verschiebung der Rollwagen 90, 92 und somit eine Parallelverschiebung des Zusatzträgers 82 gemäss Pfeil 103 gewährleistet ist. Die Fahrmotoren 100, 102, 104 sind durch Leitungen 106, 108, 110 mit der Antriebs- und/oder Steuervorrichtung 68 verbunden.

Auf dem unteren als Führungsfläche dienenden Flansch 86 sind an Rollkonsolen 112, 114 zwei vertikale Arbeitszylinder 116, 118 aufgehängt, welche über einen dritten, horizontalen Arbeitszylinder 120 miteinander gekuppelt sind. An den Enden der Arbeitszylinder 116,118 sind schiebelehrenartige Greifer 122, 124 vorgesehen, welche je einen festen Klemmbacken 125, 126 und einen beweglichen, durch je einen zusätzlichen Arbeitszylinder 127, 129 betätigbaren Klemmbacken 128, 131 aufweisen.

An dem unteren Flansch 47 der Träger 44, 46 sind Rollwagen 130, 132 an Rollkonsolen 134, 136, 138, 140 aufgehängt und mittels Fahrmotoren 142, 144 in Längsrichtung der Träger 44, 46 bewegbar. Die Fahrmotoren sind über Leitungen 143, 145 an die Antriebs- und/oder Steuervorrichtung 68 angeschlossen.

An den Rollwagen 130, 132 sind teleskopische Arbeitszylinder 146, 148 angelenkt, welche an ihren Enden hydraulische oder pneumatische Greifer 150, 152 aufweisen und zusätzlich über Schwenkzylinder 154, 156 mit den Rollwagen 130, 132 verbunden sind.

Die Arbeitszylinder 60, 62, 116, 127, 146, 154 sowie die Greifer 150, 152 sind durch entsprechende Leitungen 61, 63,158,160,162,164,166,167 mit der Antriebs- und/oder Steuervorrichtung 68 verbunden.

Zusätzlich ist gemäss Fig. 2 ein Arbeitszylinder 117 mit einem als Saug-, Blas- oder Schmierdüse ausgebildeten Arbeitsglied 168 vorgesehen, dessen für Luft- oder Schmiermittelzufuhr vorgesehene Leitung 170 ebenfalls mit der Antriebs- und/ oder Steuervorrichtung 68 verbunden ist. Die Kettfadenwächterlamellen sind mit 172 bezeichnet.

Für ein Betriebsbeispiel der beschriebenen Vorrichtung wird angenommen, dass ein voller Warenbaum 40 abtransportiert werden soll und dass ein leerer Kettbaum durch einen vollen Kettbaum ausgewechselt werden soll. Auf entsprechenden Befehl vom Signalgeber 78 fährt das Traggestell 42 durch Einschalten des Fahrmotors 64 den Flanschträgern 56, 58 entlang zur entsprechenden Webmaschine 10. Durch Einschalten der Fahrmotoren 136, 144 werden die Rollwagen 130, 132 in eine entsprechende Lage vor dem Warenbaum 40 positioniert. Durch Betätigung der Arbeitszylinder 60, 62 werden die Greifer 150, 152 der Länge des Warenbaums angepasst, und danach werden durch Betätigung der Arbeitszylinder 146, 148 bzw. 154, 156 die Greifer den Enden des Warenbaums 40 zugesteuert und entsprechend betätigt, zur Wegnahme und Anhebung des Warenbaums gemäss Pfeil 174 (Fig. 2). Der Warenbaum 40 kann danach abtransportiert werden, z. B. auf einem separaten Flurförderfahrzeug oder durch die Vorrichtung selber.

Zur Auswechselung des Kettbaums 29 werden die Rollwagen 130, 132 auf die andere Seite der Webmaschine gefahren und die Arbeitszylinder 146, 154 bzw. Greifer 150, 152 gemäss Pfeil 176 betätigt. Gleichzeitig werden die Schäfte 28 angehoben, in dem der Zusatzträger 86 durch Einschalten der Fahrmotoren 100, 104, 108 etwa hinter der Mitte der Schäfte, kettseitig gesehen, positioniert wird. Durch Betätigung des Arbeitszylinders 120 gemäss Pfeil 121 wird ein zweckmässiger Spreizabstand der Arbeitszylinder 116, 118 eingestellt. Durch erneute Einschaltung der Fahrmotoren 104, 108 werden die festen Klemmbacken gabelstaplerartig in das Schaftpaket 28 eingefahren, durch Betätigung der Arbeitszylinder 127,129 mittels der beweglichen Klemmbacken 128, 131 fest eingeklemmt und gemäss Pfeil 119 entsprechend angehoben. Dabei kann die gleichzeitige Anhebung der Kettfadenwächter in bekannter Art und Weise vorgesehen sein.

Durch zusätzliche Betätigung des Arbeitszylinders 117 kann z.B. Flugstaub durch Blasen und/ oder Saugen entfernt werden oder z.B. ein Schmiervorgang durchgeführt werden.

Beim Ausführungsbeispiel gemäss Fig. 3 werden die Arbeitsglieder 146, 154, 150 einem Schussfadenspulengestell 178 mit Schussfadenspulen 180 herangeführt. Der Arbeitszylinder 116 ist in diesem Fall mit einem gemäss Pfeil 181 drehbaren Greifer 182 und einem optischen Fühler 184 versehen.

Beim Betrieb werden die Schussfadenspulen 180 gemäss den Pfeiien 188, 190, 192 ergriffen und in die Schussfadenspulenkonsole 186 der Webmaschine 10 eingesetzt.

Es versteht sich, dass anstelle der Fahrmotoren und Rollwagen auch z. B. magnetisch oder pneumatisch betriebene Linearmotoren verwendet werden könnten.

## Patentansprüche

1. Vorrichtung zur logistischen Bedienung von Textilmaschinen, insbesondere zur Gewährleistung von Materialnachschub, Unterhalt und Entnahme von Fertigware bei Webmaschinen, mit einem über den Textilmaschinen beweglichen, wenigstens zwei parallele Träger aufweisenden Traggestell, dadurch gekennzeichnet, dass die Träger (44, 46) zur Veränderung ihres Abstandes in Längsrichtung der Textilmaschine während des Betriebes gegenseitig verschiebbar sind, und wenigstens ein Träger (44, 46) eine schienenartige Führungsanordnung (45,47; 84, 86) für mindestens ein in dessen Längsrichtung bewegliches Element (88, 90; 130, 132) zur Aufnahme von den Textilmaschinen (10, 12) zusteuerbaren Arbeitsgliedern (116,117,118;122,124; 145, 148; 154, 156; 150, 152; 168; 182, 184) aufweist.

2. Vorrichtung nach Anspruch 1, dadurch gekennzeichnet, dass die schienenartige Führungsanordnung (45, 47; 84, 86) wenigstens zwei Führungsebenen aufweist.

3. Vorrichtung nach Anspruch 1, dadurch gekennzeichnet, dass zur gegenseitigen Verschiebung die Träger (44, 46) über Arbeitszylinder (60, 62) miteinander gekuppelt sind.

4. Vorrichtung nach Anspruch 1, dadurch gekennzeichnet, dass das Traggestell (42) einen weiteren, in der Längs- und/oder Querrichtung der Webmaschine verschiebbaren Zusatzträger (82) aufweist.

5. Vorrichtung nach Anspruch 1, dadurch gekennzeichnet, dass als Arbeitsgliederschwenkbare und/oder in ihrer Länge verstellbare Arbeitszylinder (116, 117, 118; 146, 148; 154, 156) mit Greifern (150, 152, 182), Saug-, Blas- oder Schmierdüsen (168) vorgesehen sind.

6. Vorrichtung nach Anspruch 5, dadurch gekennzeichnet, dass als Arbeitszylinder (116, 117, 118; 146, 148; 154, 156) teleskopische hydraulische oder pneumatische Zylinder vorgesehen sind.

7. Vorrichtung nach Anspruch 4, dadurch gekennzeichnet, dass am Zusatzträger (82) wenigstens zwei, in Längsrichtung der Webmaschine gegenseitig verschiebbare Arbeitszylinder (116, 118; 120) angeordnet sind.

8. Vorrichtung nach Anspruch 7, dadurch gekennzeichnet, dass die Arbeitszylinder (116, 118) über einen dritten Arbeitszylinder (120) miteinander gekuppelt sind.

9. Vorrichtung nach Anspruch 7 und 8, dadurch gekennzeichnet, dass an den Arbeitszylindern (116, 118) schiebelehrenartige Greifer (122, 124) zwecks Festklemmen und/oder Heben mehrerer Schäfte (28) gleichzeitig und/oder Kettfadenwächter (172) vorgesehen sind.

10. Vorrichtung nach Anspruch 1, dadurch gekennzeichnet, dass wenigstens zwei Arbeitsglieder (116, 117, 118; 122, 124; 146, 148; 154, 156; 150, 152; 168; 182, 184) mit einem dem Traggestell (42) zugeordneten gemeinsamen Antriebs- und/oder Steuervorrichtung (68) verbunden sind, wobei diese über Stromabnehmer (70, 72) mit einer Fahrleitung (80) verbunden ist, welche sich über wenigstens zwei Textilmaschinen (10, 12) erstreckt zur Übertragung von Betriebsenergie und/oder Steuersignalen.

## Claims

1. An apparatus for the logistic operation of textile machines, more particularly to ensure the feeding of material, maintenance and the removal of finished goods in the case of looms, the apparatus having a support or carrying structure which can move above the machines and has at least two parallel beams, characterised in that the beams (44, 46) can be moved relatively to one another in operation to vary the spacing lengthwise of the machine and at least one beam (44, 46) has a rail-like guide arrangement (45, 47; 84, 86) for at least one element (88, 90; 130, 132) movable lengthwise of the beam and adapted to receive operating elements (116, 117, 118; 122, 124; 145, 148; 154, 156; 150, 152; 168; 182, 184) feedable to the textile machines (10, 12).

2. An apparatus according to claim 1, characterised in that the rail-like guide arrangement (45, 47; 84, 86) has at least two guide planes.

3. An apparatus according to claim 1, characterised in that the beams (44, 46) are coupled together by way of actuating cylinders (60, 62) for movement relatively to one another.

4. An apparatus according to claim 1, characterised in that the support or carrying framework (42) has another additional beam (82) movable lengthwise and/or transversely of the loom.

5. An apparatus according to claim 1, characterised in that as working elements pivoted and/or adjustable-length actuating cylinders (116, 117, 118; 146, 148; 154, 156) have grippers (150, 152, 182) or suction or blowing or lubricating nozzles (168).

6. An apparatus according to claim 5, characterised in that the actuating cylinders (116, 117, 118; 146, 148; 154, 156) are telescopic hydraulic or pneumatic cylinders.

7. An apparatus according to claim 4, characterised in that at least two actuating cylinders (116, 118; 120) movable relatively to one another lengthwise of the loom are disposed on the additional beam (82).

8. An apparatus according to claim 7, characterised in that the actuating cylinders (116, 118) are coupled together by way of a third actuating cylinder (120).

9. An apparatus according to claims 7 and 8, characterised in that calliper-like grippers (122, 124) for clamping fast and/or lifting a number of shafts (28) simultaneously and/or warp stop motions (172) are provided on the actuating cylinders (116, 118).

10. An apparatus according to claim 1, characterised in that at least two actuating elements (116, 117,118;122,124;146,148;154,156;150,152;168; 182,184) are connected to a common drive and/or control facility (68) associated with the carrying or support structure (42), the control facility (68) being connected by way of current collectors (70, 72) to an overhead line (80) extending over at least two textile machines (10, 12) and operative to transmit power and/or control signals.

## Revendications

1. Dispositif pour la manoeuvre logistique de machines textiles, en particulier pour garantir la fourniture de matières, et le maintien et l'enlèvement de marchandises finies dans des métiers à tisser, comprenant un châssis porteur mobile au-dessus des machines textiles, et ayant au moins deux supports parallèles, caractérisé en ce que les supports (44, 46) peuvent se déplacer mutuellement pendant le fonctionnement pour modifier leur distance dans le sens longitudinal de la machine textile, et au moins un support (44, 46) présente un dispositif de guidage (45, 47; 84, 86) du type rails destiné à au moins un élément (88, 90; 130, 132) mobile dans sa direction longitudinale pour recevoir des éléments de travail (116, 117, 118; 122, 124; 145, 148; 154, 156; 150, 152; 168; 182, 184) qu'on peut asservir aux machines textiles (10, 12).

2. Dispositif selon la revendication 1, caractérisé en ce que le dispositif de guidage du type rails (45, 47; 84, 86) présente au moins deux plans de guidage.

3. Dispositif selon la revendication 1, caractérisé en ce que les supports (44, 46) sont accouplés l'un à l'autre par l'intermédiaire de cylindres de travail (60, 62) pour effectuer un déplacement mutuel.

4. Dispositif selon la revendication 1, caractérisé en ce que le châssis porteur (42) présente un autre châssis additionnel (82) pouvant se déplacer dans la direction longitudinale et/ou transversale du métier à tisser.

5. Dispositif selon la revendication 1, caractérisé en ce qu'on prévoit en tant qu'éléments de travail des cylindres de travail (116, 117, 118; 146, 148; 154, 156) pivotants et/ou pouvant se déplacer sur leur longueur et comportant des griffes (150, 152, 182), et des buses de succion, de soufflage ou de lubrification (168).

6. Dispositif selon la revendication 5, caractérisé en ce qu'on prévoit comme cylindres de travail (116,117,118; 146, 148; 154, 156) des cylindres télescopiques hydrauliques ou pneumatiques.

7. Dispositif selon la revendication 4, caractérisé en ce que sur le support additionnel (82) sont disposés au moins deux cylindres de travail (116, 118; 120) déplaçables mutuellement dans le sens longitudinal du métier à tisser.

8. Dispositif selon la revendication 7, caractérisé en ce que les cylindres de travail (116, 118) sont accouplés l'un à l'autre par l'intermédiaire d'un troisième cylindre de travail (120).

9. Dispositif selon la revendication 7 et 8, caractérisé en ce que sur les cylindres de travail (116, 118), on prévoit des griffes (122, 124) du type pied à coulisse pour bloquer et/ou soulever plusieurs lames (28) en même temps et/ou des mécanismes de casse-chaîne (172).

10. Dispositif selon la revendication 1, caractérisé en ce qu'on relie au moins deux éléments de travail (116, 117, 118; 122, 124; 146, 148; 154, 156; 150,152; 168; 182,184) à un dispositif commun (68) de commande et/ou de pilotage associé au châssis porteur (42), ce dernier étant alors relié par l'intermédiaire de dispositifs prélevant du courant (70, 72),à une conduite mobile (80) qui s'étend sur au moins deux machines textiles (10, 12) pour la transmission de l'énergie de fonctionnement et/ou de signaux de pilotage.
